# EUROPÄISCHE PATENTSCHRIFT

(11) **EP 0 229 589 B1**
(45) Veröffentlichungstag und Bekanntmachung des Hinweises auf die Patenterteilung: **10.01.1990**
(21) Anmeldenummer: 86810520.6
(22) Anmeldetag: 17.11.1986
(51) Int. Cl.: B22D 11/01

(54) **Vorrichtung und Verfahren zum Stranggiessen von Metallen**
Device and process for continuous casting of metals
Dispositif et procédé de coulée continue de métaux

(30) Priorität: 25.11.1985 CH 5007/85
(43) Veröffentlichungstag der Anmeldung: 22.07.1987
(73) Patentinhaber: SCHWEIZERISCHE ALUMINIUM AG, CH-3965 Chippis (CH)
(72) Erfinder: Sautebin, Raoul, CH-3961 Mollens (CH); Weber, Jean-Claude, CH-3960 Sierre (CH); Alborghetti, Carlo, CH-3960 Loc (CH)

(56) Entgegenhaltungen:
- EP-A- 0 015 870
- EP-A- 0 022 649
- EP-A- 0 109 357
- US-A- 4 158 379
- US-A- 4 215 738

## Beschreibung

Die Erfindung betrifft eine Vorrichtung zum berührungslosen, vertikal abwärts gerichteten Stranggiessen von Metallen im elektromagnetischen Wechselfeld, mit einem Induktor, einem Kühlmittelkasten mit einer Vorrichtung zur Zuleitung eines Kühlmittels auf die Oberfläche des Gussstranges und einem elektrisch leitenden, nicht-ferromagnetischen, in Giessrichtung sich verjüngenden Schirm, dessen Spitze unter die durch die Oberkante des Induktors definierte Ebene reicht.

Zudem liegt im Rahmen der Erfindung ein Verfahren zum berührungslosen, vertikal abwärts gerichteten Stranggiessen von Metallen in einer solchen Vorrichtung, sowie eine Anwendung dieses Verfahrens.

Bei derartigen elektromagnetischen Stranggiessanlagen wird Metallschmelze auf einen innerhalb einer Induktorschleife angebrachten Anfahrboden gegossen. Der Anfahrboden wird mit vorgegebener Geschwindigkeit gesenkt. Hochfrequenter Wechselstrom im Induktor erzeugt ein elektromagnetisches Kraftfeld, welches die eingeführte Metallschmelze innerhalb des Induktors horizontal in einer Form begrenzt, welche im wesentlichen durch die Innenkonturen der Induktorschleife bestimmt wird. Durch Beaufschlagung mit einem Kühlmittel, beispielsweise Wasser, erfolgt eine rasche Erstarrung der oberflächennahen Schicht des sinkenden Stranges. Innerhalb der Induktorschleife ist zur Anpassung der magnetischen Feldstärke an den metallostatischen Druck im flüssigen Teil des Gussstranges der beispielsweise aus rostfreiem Stahl bestehende Schirm, ebenfalls als Schleife ausgebildet, angebracht.

Ein wesentlicher Vorteil der elektromagnetischen gegenüber den konventionellen Stranggiessanlagen besteht in der wesentlich gleichmässiger ausge- .bildeten Oberfläche des Gussstranges, welche frei von Kaltlauf, Ausschwitzungen und Oberflächenseigerungen ist, so dass sich eine Ueberfräsung derselben in den meisten Fällen erübrigt.

Weitere Ausgestaltungen solcher elektromagnetischer Stranggiesskokillen dienen der allfälligen Korrektur von Planheitsfehlern und mangelhaften Erstarrungsbedingungen. Beispielsweise beschreibt die DE-C 2 848 808 eine Kokille, welche durch spezielle Formgebung des Induktors eine Konkavität bei breiten Walzbarren verhindert. Die EP-B 0 015 870 schlägt eine feine Regulierung des Kühlmittel-Auftreffwinkels und -Auftreffbereichs durch eine kontrollierte Umlenkung des Kühlmittelstrahls vor, um damit die Erstarrungsbedingungen den verschiedenen Giesslegierungen und Giessgeschwindigkeiten optimal anpassen zu können. Die Oberbegriffe der Ansprüche 1 und 13 gehen von diesem Dokument aus. In der EP-B 062 606 ist zur Vermeidung einer konvexen Wölbung des Strangfusses durch nicht-stationäre Kühlbedingungen in der Angiessphase eine parallel zur Gussstrangachse bewegbare Ablenkfläche mit Ausnehmungen vorgesehen, welche zumindest in der Angiessphase in die Bahn des Kühlmittels eingeschoben wird. Die EP-B 0 082 810 beschreibt eine weitere Methode zur Verminderung der bei zu schroffer Abkühlung des Stranges auftretenden Wölbung des Strangfusses. Dabei wird dem Kühlmittel zumindest während der Angiessphase eine Substanz beigemischt, die beim Auftreffen auf die heisse Strangoberfläche ein Gas als Zersetzungsprodukt abgibt, welches dort einen den Wärmeabfluss vermindernden Isolierfilm bildet.

In der EP-B-0 109 357 wird der Aufbau einer elektromagnetischen Stranggusskokille beschrieben, welche auf verschiedene Gussquerschnitte eingestellt werden kann, ohne die Massgenauigkeit der Gusskontur zu beeinträchtigen.

Das vom Induktor ausgehende elektromagnetische Kraftfeld regt im flüssigen Kopf des Gussstranges eine Schmelzezirkulation an, welche u.a. Ablösungen der Oxidhaut bewirken kann. In diesbezüglich empfindlichen Fällen führt dies zu einer Beeinträchtigung der Erstarrungsbedingungen und der Schmelzequalität im Bereich der erstarrenden Strangoberfläche, welche sich beispielsweise in einer Anhäufung von Oxideinschlüssen, in Längsfalten sowie in solchen Oberflächenfehlern äussert, welche erst beim weiterverarbeiteten Material in Form von Obertlächenschiefer, looper lines und ähnlichem hervortreten. Bei derartigen Giesssträngen muss die Oberfläche meist überfräst werden, wodurch die generellen Vorzüge des elektromagnetischen Giessens nicht voll ausgenützt werden können.

Der Erfindung liegt angesichts dieser Gegebenheiten die Aufgabe zugrunde, eine Vorrichtung der eingangs genannten Gattung zu schaffen, mittels welcher die Oberflächenqualität des Giessstranges und der daraus hergestellten Produkte verbessert, sowie insbesondere die Schmelzezirkulation im flüssigen Kopf des Gussstranges vermindert werden kann.

Weiter soll ein Verfahren geschaffen werden, welches beim berührungslosen, vertikal abwärts gerichteten Stranggiessen von Metallen die Oberflächenqualität verbessert.

In bezug auf die Vorrichtung wird die Aufgabe erfindungsgemäss dadurch gelöst, dass in Giessrichtung in einem Abstand zum Schirm ein elektrisch leitender, nicht-ferromagnetischer, entgegen der Giessrichtung sich verjüngender Gegenschirm derart angeordnet ist, dass die Spitze des Gegenschirms oberhalb der durch die Unterkante des Induktors definierte Ebene verläuft, und dass der Abstand mindestens 2 mm beträgt. Schirm-Gegenschirm-Abstände von mehr als der Induktorhöhe tragen nichts zur gewünschten Wirkung bei. Abstände von weniger als 2 mm behindern die generelle Funktion der Stranggiessanlage: Der Gegenschirm ist gegen die übrigen Teile der Stranggiessanlage elektrisch isoliert anzubringen.

Während des Giessvorganges werden innerhalb des Gegenschirms durch das Magnetfeld des Induktors Wirbelströme induziert, sofern der Gegenschirm um den Gussstrang eine elektrisch leitende geschlossene Schleife bildet. In einer anderen zweckmässigen Ausführung wird der Gegenschirm als nicht-geschlossene Schleife um den Gussstrang angeordnet und die offenen Enden an einer Wechselstromquelle angeschlossen. Die Gegenschirmschleife kann hierbei auch in mehrere nicht in Verbindung stehende Abschnitte unterteilt sein, welche einzeln mit ihren Enden an Wechselstromquellen angeschlossen sind. Das von diesen Strömen ausgehende elektromagnetische Wechselfeld erzeugt in Zusammenwirkung mit dem vom Induktor ausgehenden Wechselfeld im flüssigen Kopf des Gussstranges den Wirbelkräften entgegengesetzte Kräfte. Damit verringern sie die Intensität der Schmelzezirkulation.

In bezug auf das Verfahren wird die Aufgabe erfindungsgemäss dadurch gelöst, dass die Schmelzezirkulation im flüssigen Kopf des Gussstranges zumindest in der stationären Giessphase dadurch verringert wird, dass der Abstand zwischen den Spitzen der Schirme auf höchstens die halbe Höhe des Induktors eingestellt wird.

In der Angiessphase soll die Schmelzezirkulation bevorzugt nicht wesentlich durch den Gegenschirm beeinflusst werden und der Induktor soll die Schmelze ohne spürbare Einschränkung durch den Gegenschirm einschliessen, in der anschliessenden stationären Giessphase jedoch muss der Gegenschirm die zirkulationsverringernde Wirkung ausüben.

In einer besonders zweckmässigen Ausführung der Giessvorrichtung ist der Gegenschirm zur Aufnahme eines Kühlmittels mit einem Hohlraum versehen. Darin zirkulierendes Kühlmittel dient der Kühlung des Gegenschirms. Bevorzugt weist ein solcher Gegenschirm vorn Hohlraum ausgehende, gegen die Gussstrangoberfläche gerichtete Kühlmitteldurchlässe auf. Damit kann das Kühlmittel des Gegenschirms als zusätzliche Gussstrangkühlung genutzt werden. In Abstimmung mit der üblichen, vom Kühlmittelkasten ausgehenden Gussstrangkühlung ermöglicht dies eine optimale stufenweise Ausgestaltung der Kühlung und trägt somit zur Verbesserung der Oberflächenqualität bei.

In einer im Rahmen der Erfindung bevorzugten Ausführung ist die Giessvorrichtung so gestaltet, dass der Gegenschirm vertikal verstellbar und der Abstand zum oberen Schirm somit veränderbar ist. In einer entsprechenden zweckmässigen Ausführung ist der Gegenschirm am Kühlmittelkasten vertikal verstellbar verankert.

Auf dem vertikal verstellbaren Gegenschirm sind an ausgewählten Stellen dielektrische Kühlmittelflussschikanen aufgesetzt, welche den Gegenschirm vertikal um eine höchstens dem Abstand des Schirms vom Gegenschirm entsprechende Höhe überragen. Damit kann lokal durch das Verstellen des Gegenschirms auch die Kühlmittelzufuhr geändert werden. Die Stellen des Gegenschirms werden entsprechend derjenigen Stellen des Gussstrangumfangs gewählt, welche einen geringeren Kühlbedarf aufweisen, beispielsweise die Eckbereiche bei Stranggussbarren mit rechteckigem Querschnitt.

Alternativ zu den Ausführungsformen mit verstellbarem Abstand des Gegenschirms liegt im Rahmen der Erfindung eine Vorrichtung, bei welcher der Schirm mit dem Gegenschirm über mindestens ein dielektrisches Zwischenstück starr verbunden ist. Dabei kann sich das Zwischenstück über den gesamten horizontalen Umfang des Gegenschirms erstrecken und im wesentlichen nur von Kühlmitteldurchtrittsöffnungen durchbrochen sein.

Eine weitere erfindungsgemässe Lösung beinhaltet, dass der Gegenschirm um den Gussstrang eine Schleife bildet, welche nicht geschlossen ist, sondern durch elektrisch nichtleitende Abschnitte unterbrochen ist. Diese Abschnitte sollen kurz sein und können beispielsweise auch durch einen Luftspalt zwischen den Gegenschirmteilen gebildet werden. Dieser Gegenschirm ist mit beweglichen, elektrisch leitenden Kontaktelementen zu versehen, welche in der einen Lage die nichtleitenden Abschnitte elektrisch überbrücken und so die Gegenschirmschleife schliessen können. Diese überbrückenden Kontaktelemente können beispielsweise wie die in der EP-B-109 357 beschriebenen Klemmvorrichtungen ausgestaltet sein.

Als zweckmässige Art, die Wirkung des Gegenschirms im erfindungsgemässen Stranggiessverfahren zu beeinflussen, hat sich das Verändern des vertikalen Abstandes zwischen der untersten Kante des Schirms und der obersten Kante des Gegenschirms erwiesen. Hierbei ist die Relation zwischen der Höhe des Induktors und des Schirmabstandes entscheidend. Zu guten Resultaten führt eine Einstellung des Abstandes in der Angiessphase auf mindestens die halbe und höchstens die ganze Höhe des Induktors und eine Verringerung dieses Abstandes nach dem Uebergang in die stationäre Phase auf zwischen 2 mm und der halben Induktorhöhe.

Eine alternative Methode, die Wirkung des Gegenschirms im Rahmen der Erfindung zu beeinflussen, besteht darin, von einer Giessvorrichtung auszugehen, bei welcher der Gegenschirm durch elektrisch nichtleitende Abschnitte unterbrochen ist und welche bewegliche elektrisch leitende Kontaktelemente aufweist, die eine Position einnehmen können, in welcher die nichtleitenden Abschnitte überbrückt und die Gegenschirmschleife geschlossen ist. In der Angiessphase ist hierbei mindestens ein Kontaktelement in der offenen Position, sodass die Schleife nicht geschlossen ist und der Gegenschirm keine vom Induktor induzierten Wirbelströme führt. In der stationären Phase sind die Kontaktelemente dann in Schliesslage zu bringen, damit der Gegenschirm seine volle Wirkung auf die Schmelzezirkulation im Kopf des Gussstranges entfaltet. Dieses Verfahren bietet die Möglichkeit, auf eine vertikale Verstellbarkeit der Gegenschleife zu verzichten.

In einer bevorzugten Methode zur Beeinflussung der Gegenschirmwirkung wird ein Gegenschirm benutzt, der eine an einer oder mehreren Stellen unterbrochene Schleife bildet. Die Enden dieser Schleifenabschnitte sind zumindest in der stationären Phase paarweise an eine Wechselstromquelle angeschlossen, welche dieselbe Frequenz wie der Induktorstrom und das von ihm ausgehende elektromagnetische Wechselfeld aufweist. Ein derart direkt in die Gegenschirmschleife eingespiesener Strom ermöglicht eine optimale Einstellung der Gegenschirmwirkung auf die Schmelzezirkulation im Gussstrangkopf. Als besonders geeignet hat sich hierbei ein erfindungsgemässes Verfahren erwiesen, bei dem in der stationären Phase zwischen dem von der Wechselstromquelle im den Gegenschirm eingespiesenen Strom und dem im Induktor fliessenden Strom eine Phasenverschiebung von 150 bis 180_{°} eingestellt wird. Die Amplitude des Gegenschirmstroms soll kleiner als die Amplitude des Induktorstroms sein.

Im Rahmen der Erfindung liegt eine Verbesserung der Gussstrangoberfiäche durch eine Verfeinerung der Abkühlbedingungen, indem zusätzlich zum Kühlstrahl aus dem Kühlmittelkasten die Strangoberfläche in einer tieferen Zone mit einem Kühlmittel beaufschlagt wird, das aus Kühlmitteldurchlässen des Gegenschirms austritt.

Eine bevorzugte Ausführung dieses Verfahrens liegt darin, aus dem Kühlmittelkasten eine Flüssigkeit austreten zu lassen, welcher - beispielsweise wie in der EP-B-0 082 810 beschrieben - eine Substanz beigemischt wurde, die beim Auftreffen auf die Strangoberfläche ein Gas freisetzt, beispielsweise Stickstoff oder Kohlendioxid, welches ein Isolierfilm bildet. Zur besseren Kühlung in einer tieferen Zone bricht der dort auftreffende, aus den Kühlmitteldurchlässen des Gegenschirms strömende Kühlmittelstrahl diese Isolierschichten auf.

Das erfindungsgemässe Verfahren eignet sich in besonderer Weise zum Stranggiessen von Aluminiumlegierungen mit einem Magnesiumgehalt von mindestens 2%. Insbesondere beim Giessen der Legierung AA 5182 hat dieses Verfahren eine entscheidende Verbesserung der Strangoberfläche gebracht, sodass aus derart hergestellten Walzbarren ohne Ueberfräsung Dünnbänder zur Herstellung von Getränkedosendeckeln gefertigt werden können, welche den unerwünschten Oberflächenschiefer nur in äusserst geringem Masse aufweist.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Figur 1 einen schematisierten Querschnitt durch einen Teil einer erfindungsgemässen Stranggiessvorrichtung mit Gussstrang, mit vertikal verstellbarem Gegenschirm,
Figur 2 eine schematisierte Schrägsicht auf eine erfindungsgemässe, rechteckige Stranggiessanlage, welche durch eine durch die Gussstrangachse verlaufende Ebene geschnitten ist,
Figur 3 einen schematisierten Querschnitt durch eine erfindungsgemässe Ausführungsform der Stranggiessvorrichtung mit starrer Verbindung zwischen Schirm und Gegenschirm,
Figur 4 einen schematisierten Querschnitt durch eine weitere Ausführungsform der erfindungsgemässen Stranggiessvorrichtung mit verstellbarem Gegenschirm mit aufgesetzter Kühlmittelflussschikane.

Die in den Figuren 1 bis 4 dargestellte elektromagnetische Stranggiessanlage weist einen Induktor 1 auf, welcher zur inneren Kühlung hohl ausgebildet ist. Der Induktor 1 ist einseitig in einen Kühlmittelkasten 3 eingebettet. In diesem Kühlmittelkasten 3 zirkuliert die -- nicht eingezeichnete -- Kühlflüssigkeit, welche mittels einer Vorrichtung auf die Oberfläche des Gussstranges 4 zugeleitet wird. Am Kühlmittelkasten 3 ist der Schirm 2 befestigt. Seine untere Kante liegt etwa um einen Drittel der Höhe des Induktors 1 tiefer als die obere Kante des Induktors 1. Unterhalb des Kühlkastens 3 ist ein Gegenschirm 5 angeordnet. Er ist zur Aufnahme einer -nicht eingezeichneten -- Kühlflüssigkeit mit einem Hohlraum versehen. Das darin zirkulierende Medium kühlt den Gegenschirm 5; zusätzlich tritt es aus den Kühlmitteldurchlässen 6, welche auf eine tiefere Zone der Oberfläche des Gussstrangs 4 gerichtet sind. Der sich nach oben mit einem Winkel von 20° (soll: 10 bis 45_{°}) verjüngende Gegenschirm 5 liegt mit seiner oberen Kante höher als die untere Kante des Induktors 1. Der in Figur 1 eingezeichnete Abstand 9 dieser oberen Kante von der unteren Kante des Schirmes 2 beträgt etwa 45 % der Höhe des Induktors 1, welcher eine Höhe von 60 mm aufweist. Diese Konfiguration entspricht der stationären Giessphase. Der Gegenschirm 5 ist mittels einer Platte vertikal verstellbar am Kühlmittelkasten 3 durch eine -- nicht eingezeichnete -- Verankerung befestigt. Der Abstand 9 kann hiermit zwischen 2 und 60 mm variiert werden. Nebst dieser, vereint die in der Figur 2 dargestellte Stranggiessanlage zwei weitere Einrichtungen, welche der Beeinflussung der Wirkung des Gegenschirms 5 auf den flüssigen Kopf des Gussstrangs 4 dienen. Der Gegenschirm 5 ist in der Gegend mindestens einer Anlagenecke durch eine Lücke als nichtleitenden Abschnitt 7 unterbrochen. Ein schematisiert eingezeichnetes, elektrisch leitendes Kontaktelement 8 ist am Gegenschirm 5 auf der einen Seite des Abschnitts 7 befestigt und überbrückt diesen Abschnitt in einer Schliesslage, in welcher das Kontaktelement 8 auf der anderen Seite des Abschnitts 7 am Gegenschirm 5 elektrisch leitend anschliesst. Soll in der Angiessphase im Gegenschirm 5 kein induzierter Strom fliessen, wird das Kontaktelement 8 in eine Position gebracht, welche keine Ueberbrückung des Abschnitts 7 darstellt.

Zur direkten Einspeisung eines zusätzlichen Wechselstroms in die Schleife des Gegenschirms 5 ist dieser beidseitig des Abschnitts 7 mit Stromanschlüssen versehen, welche an die Wechselstromquelle 10 geschlossen werden können. Das Kontaktelement 8 befindet sich hierbei nicht in Schliesslage.

Die Figur 3 stellt eine alternative Ausführung der in Figur 1 gezeigten Stranggiessanlage dar. Dabei ist der Gegenschirm 5 mit dem Schirm 2 starr über ein dielektrisches Zwischenstück 11 verbunden. Dieses ist mit Kühlmitteldurchtrittsöffnungen versehen, welche längs des Gussstrangumfangs in geeignetem Abstand angeordnet sind.

In Figur 4 ist wiederum eine Stranggiessanlage mit vertikal verstellbarem Gegenschirm 5 dargestellt. Der Querschnitt verläuft durch einen Bereich in der Nähe einer Vertikalkante des Gussstranges 4. Auf der oberen Kante des Gegenschirms 5 ist eine dielektrische Kühlmittelflussschikane 13 aufgesetzt. Diese deckt nach dem Uebergang in die stationäre Giessphase den Abstand 9 zwischen dem Schirm 2 und dem Gegenschirm 5 zu drei Vierteln zu und lenkt damit einen Grossteil der aus dem Kühlkasten 3 tretenden Kühlflüssigkeit ab.

## Patentansprüche

1. Vorrichtung zum berührungslosen, vertikal abwärts gerichteten Stranggiessen von Metallen im elektromagnetischen Wechselfeld, mit einem Induktor (1), einem Kühlmittelkasten (3) mit einer Vorrichtung zur Zuleitung eines Kühlmittels auf die Oberfläche des Gussstranges (4) und einem elektrisch leitenden, nicht-ferromagnetischen, in Giessrichtung sich verjüngenden Schirm (2), dessen Spitze unter die durch die Oberkante des Induktors (1) definierte Ebene reicht, dadurch gekennzeichnet, dass in Giessrichtung in einem Abstand (9) zum Schirm (2) ein elektrisch leitender, nicht-ferromagnetischer, entgegen der Giessrichtung sich verjüngender Gegenschirm (5) derart angeordnet ist, dass die Spitze des Gegenschirms (5) oberhalb der durch die Unterkante des Induktors (1) definierte Ebene verläuft, und dass der Abstand (9) mindestens 2 mm beträgt.

2. Vorrichtung nach Anspruch 1, dadurch gekennzeichnet, dass der Gegenschirm (5) zur Aufnahme eines Kühlmittels mit einem Hohlraum versehen ist.

3. Vorrichtung nach Anspruch 2, dadurch gekennzeichnet, dass der Gegenschirm (5) gegen den Gussstrang (4) gerichtete Kühlmitteldurchlässe (6) aufweist.

4. Vorrichtung nach wenigstens einem der Ansprüche 1 bis 3, dadurch gekennzeichnet, dass der . Schirm (2) mit dem Gegenschirm (5) über mindestens ein dielektrisches Zwischenstück (11) starr verbunden ist.

5. Vorrichtung nach Anspruch 4, dadurch gekennzeichnet, dass das Zwischenstück (11) sich über den gesamten horizontalen Umfang des Gegenschirms (5) erstreckt und mit Kühlmitteldurchtrittsöffnungen (12) versehen ist.

6. Vorrichtung nach wenigstens einem der Ansprüche 1 bis 3, dadurch gekennzeichnet, dass der Gegenschirm zur Veränderung des Abstandes (9) vertikal verstellbar ist.

7. Vorrichtung nach Anspruch 6, dadurch gekennzeichnet, dass der Gegenschirm (5) am Kühlmittelkasten (3) vertikal verstellbar verankert ist.

8. Vorrichtung nach Anspruch 6 oder 7, dadurch gekennzeichnet, dass dem Gegenschirm (5) an ausgewählten Stellen, entsprechend den Stellen des Gussstrangumfangs mit geringerem Kühlbedarf, dielektrische Kühlmittelflussschikanen (13) aufgesetzt sind, welche den Gegenschirm (5) vertikal um eine höchstens dem Abstand (9) entsprechende Höhe überragen.

9. Vorrichtung nach wenigstens einem der Ansprüche 1 bis 8, dadurch gekennzeichnet, dass der Gegenschirm (5) um den Gussstrang (4) eine geschlossene Schleife bildet.

10. Vorrichtung nach wenigstens einem der Ansprüche 1 bis 8, dadurch gekennzeichnet, dass der Gegenschirm (5) um den Gussstrang (4) eine Schleife bildet, welche durch elektrisch nichtleitende Abschnitte (7) unterbrochen ist und diese durch bewegliche, elektrisch leitende Kontaktelemente (8) in einer Schliesslage überbrückt sind.

11. Vorrichtung nach wenigstens einem der Ansprüche 1 bis 8, dadurch gekennzeichnet, dass der Gegenschirm (5) um den Gussstrang (4) eine Schleife bildet, die an einer Stelle unterbrochen ist und mit ihren offenen Enden an eine Wechselstromquelle (10) angeschlossen ist.

12. Vorrichtung nach wenigstens einem der Ansprüche 1 bis 8, dadurch gekennzeichnet, dass der Gegenschirm (5) um den Gussstrang (4) eine Schleife bildet, die an mehreren Stellen unterbrochen und dadurch in isolierte Abschnitte unterteilt ist, welche jeweils mit ihren Enden an Wechselstromquellen (10) angeschlossen sind.

13. Verfahren zum berührungslosen, vertikal abwärts gerichteten Stranggiessen von Metallen, bestehend aus einer Angiess- und einer stationären Phase, durch Giessen in einer Vorrichtung nach wenigstens einem der Ansprüche 1 bis 12, dadurch gekennzeichnet, dass die Schmelzezirkulation im flüssigen Kopf des Gussstranges (4) zumindest in der stationären Giessphase dadurch verringert wird, dass der Abstand (9) zwischen den Spitzen der Schirme (2) und (5) auf höchstens die halbe Höhe des Induktors (1) eingestellt wird.

14. Verfahren nach Anspruch 13, dadurch gekennzeichnet, dass in der Angiessphase der Abstand (9) zwischen den Spitzen der Schirme (2) und (5) auf mindestens die halbe Höhe des Induktors (1) eingestellt wird.

15. Verfahren nach Anspruch 13, dadurch gekennzeichnet, dass in der Angiessphase die Kontaktelemente (8) in einer Position stehen, welche die nichtleitenden Abschnitte (7) nicht überbrücken, sodass der Gegenschirm (5) in der Angiessphase um den Gussstrang (4) keine elektrisch leitend geschlossene Schleife bildet.

16. Verfahren nach Anspruch 13, dadurch gekennzeichnet, dass zumindest in der stationären Phase die Schleife des Gegenschirms (5), gegebe- _{'} nenfalls die isolierten Abschnitte des Gegenschirms (5), von einer Wechselstromquelle (10) direkt gespiesen wird, welche dieselbe Frequenz wie das vom Induktor (1) ausgehende elektromagnetische Wechselfeld aufweist und deren Stromamplitude geringer als diejenige des Induktors (1) ist.

17. Verfahren nach Anspruch 16, dadurch gekennzeichnet, dass in der stationären Phase zwischen dem von der Wechselstromquelle (10) in den Gegenschirm (5) eingespiesenen Strom und dem im Induktor (1) fliessenden Strom eine Phasenverschiebung von 150 bis 180_{°} eingestellt wird.

18. Verfahren nach wenigstens einem der Ansprüche 13 bis 17, dadurch gekennzeichnet, dass der Gussstrang (4) zusätzlich zur Kühlung aus dem Kühlmittelkasten (3) mit einem aus den Kühlmitteldurchlässen (6) tretenden Kühlmittel beaufschlagt wird.

19. Verfahren nach Anspruch 18, dadurch gekennzeichnet, dass beim Aufbringen des Kühlmittels aus dem Kühlmittelkasten (3) auf die Oberfläche des Gussstrangs (4) ein Gas freigesetzt wird und daraus entstehende Isolierschichten durch das aus den Kühlmitteldurchlässen (6) tretende Kühlmittel aufgebrochen werden.

20. Anwendung des Verfahrens nach wenigstens einem der Ansprüche 13 bis 19 zum Stranggiessen von Aluminiumlegierungen mit einem Magnesiumgehalt von mindestens 2 Gew.-%.

## Claims

1. Device for the non-contact, vertically downwardly directed continuous casting of metals in an electromagnetic alternating field, comprising an inductor (1), a coolant box (3) having a device for supplying a coolant to the surface of the cast billet (4), and an electrically conducting, non-ferromagnetic shield (2) which tapers in the casting direction and whose tip extends below the plane defined by the top edge of the inductor (1), characterized in that an electrically conducting, non-ferromagnetic counter- shiled (5) tapering in the opposite direction to the casting direction is arranged in the casting direction at a distance (9) from the shield (2) in such a way that the tip. of the countershield (5) runs above the plane defined by the bottom edge of the inductor (1), and in that the distance (9) is at least 2 mm.

2. Device according to Claim 1, characterized in that the countershield (5) is provided with a hollow space for accomodating a coolant.

3. Device according to Claim 2, characterized in that the countershield (5) has coolant passages (6) directed towards the east billet (4).

4. Device according to at least one of Claims 1 to 3, characterized in that the shield (2) is rigidly connected to the countershield (5) via at least one dielectric intermediate piece (11).

5. Device according to Claim 4, characterized in that the intermediate piece (11) extends over the entire horizontal periphery of the countershield (5) and is provided with coolant orifices (12).

6. Device according to at least one of Claims 1 to 3, characterized in that the countershield is vertically adjustable for varying the distance (9).

7. Device according to Claim 6, characterized in that the countershield (5) is anchored in such a way as to be vertically adjustable on the coolant box (3).

8. Device according to Claim 6 or 7, characterized in that dielectric coolant flow-baffles (13) are mounted (lacuna) the countershield (5) at selected locations in accordance with the locations of the cast-billet periphery having a lower cooling requirement, which coolant-flow baffles (13) project vertically above the countershield (5) by a height corresponding to not more than the distance (9).

9. Device according to at least one of Claims 1 to 8, characterized in that the countershield (5) forms a closed loop around the cast billet (4).

10. Device according to at least one of Claims 1 to 8, characterized in that the countershield (5) forms a loop around the cast billet (4), which loop is interrupted by electrically non-conducting sections (7) and the latter are bridged in a closed position .by movable, electrically conducting contact elements (8).

11. Device according to at least one of Claims 1 to 8, characterized in that the countershield (5) forms a loop around the cast billet (4), which loop is interrupted at one location and, by its open ends, is connected to a source (10) of alternating current.

12. Device according to at least one of Claims 1 to 8, characterized in that the countershield (5) forms a loop around the cast billet (4), which loop is interrupted at a plurality of locations and is thereby subdivided into insulated sections which, by their ends, are each connected to sources (10) of alternating current.

13. Process for the non-contact, vertically downwardly directed continuous casting of metals, consisting of a cast-on and a stationary phase, by casting in a device according to at least one of Claims 1 to 12, characterized in that the melt circulation in the liquid head of the cast billet (4), at least in the stationary casting phase, is reduced by the distance (9) between the tips of the shields (2) and (5) being set to not more than half the height of the inductor (1).

14. Process according to Claim 13, characterized in that, in the cast-on-phase, the distance (9) between the tips of the shields (2) and (5) is set to at least half the height of the inductor (1).

15. Process according to Claim 13, characterized in that, in the cast-on phase, the contact elements (8) are in a position which does not bridge the non-conducting sections (7) so that the countershield (5) does not form any electrically conducting closed loop arond the cast billet (4) in the cast-on phase.

16. Process according to Claim 13, characterized in that, at least in the stationary phase, the loop of the countershield (5), facultatively the insulated sections of the countershield (5), is directly fed from a source (10) of alternating current which has the same frequency as the electromagnetic alternating field emanating from the inductor (1) and whose current amplitude is less than that of the inductor (1).

17. Process according to Claim 16, characterized in that, in the stationary phase, a phase displacement of 150 to 180° is set between the current fed from the source (10) of alternating current into the countershield (5) and the current flowing in the inductor (1).

18. Process according to at least one of Claims 13 to 17, characterized in that, in addition to the cooling from the coolant box (3), the cast billet (4) is acted upon by a coolant issuing from the coolant passages (6).

19. Process according to Claim 18, characterized in that, when the coolant from the coolant box (3) is applied to the surface of the cast billet (4), a gas is released and insulating layers resulting therefrom are broken up by the coolant issuing from the coolant passages (6).

20. Application of the process according to at least one of Claims 13 to 19 for the continuous casting of aluminium alloys having a magnesium content of at least 2% by weight.

## Revendications

1. Dispositif de coulée continue de métaux sans contact, verticale, dirigée vers le bas dans un champ électromagnétique alternatif, avec un inducteur (1), une cuve d'agent réfrigérant (3) avec un dispositif pour conduire un agent réfrigérant sur la surface de la barre (4) et un écran (2) conducteur électrique, non ferromagnétique, qui s'amincit dans la direction de la coulée, et dont la pointe aboutit sous le plan défini par le bord supérieur de l'inducteur (1), caractérisé en ce qu'un contre-écran (5) conducteur électrique, non ferromagnétique, qui s'amincit contre la direction de coulée et disposé dans la direction de roulée à une distance (9) de l'écran (23) de façon que la pointe du contre-écran (5) s'étende au-dessus du plan défini par le bord inférieur de l'inducteur (1), est que la distance (9) soit d'au moins 2 mm.

2. Dispositif selon la revendication 1, caractérisé en ce que le contre-écran (5) est muni d'une cavité pour recevoir un agent réfrigérant.

3. Dispositif selon la revendication 2, caractérisé en ce que le contre-écran (5) présente des passages (6) d'agent réfrigérant dirigés contre la barre (4).

4. Dispositif selon au moins l'une des revendications 1 à 3, caractérisé en ce que l'écran (2) est relié de façon fixe au contre-écran (5) par l'intermédiaire d'au moins une pièce intermédiaire (11) diélectrique.

5. Dispositif selon la revendication 4, caractérisé en ce que la pièce intermédiaire (11) s'étend sur toute l'étendue horizontale du contre-écran (5) et est munie d'ouvertures (12) de passage pour l'agent réfrigérant.

6. Dispositif selon au moins l'une des revendications 1 à 3, caractérisé en ce que le contre-écran est déplaçable verticalement pour modifier la distance (9).

7. Dispositif selon la revendication 6, caractérisé en ce que le contre-écran (5) est ancré de façon verticalement déplaçable sur la cuve d'agent réfrigérant (3).

8. Dispositif selon la revendication 6 ou 7, caractérisé en ce que sur le contre-écran (5) sont disposées en des emplacements choisis, correspondants aux emplacements de la périphérie de la barre à plus faible besoin de refroidissement, des chicanes diélectriques (13) d'écoulement de l'agent réfrigérant qui dépassent le contre-écran (5) verticalement d'une hauteur correspondant au plus à la distance (9).

9. Dispositif selon au moins l'une des revendications 1 à 8, caractérisé en ce que le contre-écran (5) forme une boucle fermée autour de la barre (4).

10. Dispositif selon au moins l'une des revendications 1 à 8, caractérisé en ce que le contre-écran (5) forme autour de la barre (4) une boucle qui est interrompue par des sections (7) électriquement non conductrices et en ce que celles-ci sont pontées dans une position de fermeture par des éléments de contact (8) électriquement conducteurs, mobiles..

11. Dispositif selon au moins l'une des revendications 1 à 8, caractérisé en ce que le contre-écran (5) forme autour de la barre (4) une boucle qui est interrompue en un emplacement et qui est raccordée par ses extrémités ouvertes à une source de courant alternatif (10).

12. Dispositif selon au moins l'une des revendications 1 à 8, caractérisé en ce que le contre-écran (5) forme autour de la barre (4) une boucle qui est interrompue en plusieurs emplacements et qui est ainsi subdivisée en sections isolées qui sont raccordées chacune par leurs extrémités à des sources de courant alternatif (10).

13. Procédé de coulée continue de métaux sans contact, verticale, dirigée vers le bas, consistant en une phase de début de coulée et en une phase stationnaire, par coulée dans un dispositif selon au moins l'une des revendications 1 à 12, caractérisé en ce que la circulation du bain de fusion dans la tête liquide de la barre (4) est diminuée au moins dans la phase de coulée stationnaire en ce que la distance (9) entre les pointes des écrans (2) et (5) est réglée au plus à la demi-hauteur de l'inducteur (1).

14. Procédé selon la revendication 13, caractérisé en ce que, dans la phase de début de coulée, la distance (9) entre les pointes des écrans (2) et (5) est réglée sur au moins la demihauteur de l'inducteur (1).

15. Procédé selon la revendication 13, caractérisé en ce que, dans la phase de début de coulée, les éléments de contact (8) sont situés dans une position dans laquelle ils ne pontent pas les sections non conductrices (7), de sorte que le contre-écran (5) ne forme pas de boucle fermée électriquement conductrice autour de la barre (4) dans la phase de début de coulée.

16. Procédé selon la revendication 13, caractérisé en ce qu'au moins dans la phase stationnaire, la boucle du contre-écran (5), éventuellement les sections isolées du contre-écran (5), sont alimentées directement par une source de courant alternatif (10), qui présente la même fréquence que le champ électromagnétique alternatif provenant de l'inducteur (1) et dont l'amplitude de courant est inférieure à celle de l'inducteur (1).

17. Procédé selon la revendication 16, caractérisé en ce que dans la phase stationnaire, un déphasage de 150 à 180_{°} est établi entre le courant alimenté par la source de courant alternatif (10) dans le contre-écran (5) et le courant circulant dans l'inducteur (1).

18. Procédé selon au moins l'une des revendications 13 à 17, caractérisé en ce que la barre (4), en addition au refroidissement provenant de la cuve d'agent réfrigérant (3) reçoit un agent réfrigérant provenant des passages d'agent réfrigérant (6).

19. Procédé selon la revendication 18, caractérisé en ce que, lors de l'apport de l'agent réfrigérant provenant de la cuve d'agent réfrigérant (3) sur la surface de la barre (4), un gaz est libéré et que les couches isolantes qui en sont issues sont rompues par l'agent réfrigérant provenant des passages d'agent réfrigérant (6).

20. Utilisation du procédé selon au moins l'une des revendications 13 à 19 pour la coulée continue d'alliages de l'aluminium avec une teneur en magnésium d'au moins 2% en poids.
